# EUROPÄISCHE PATENTSCHRIFT

(11) **EP 0 474 239 B1**
(45) Veröffentlichungstag und Bekanntmachung des Hinweises auf die Patenterteilung: **18.05.1994**
(21) Anmeldenummer: 91115051.4
(22) Anmeldetag: 06.09.1991
(51) Int. Cl.: E04F 13/04

(54) **Putzträger und Verfahren zu seiner Herstellung**
Plaster base and method for its manufacture
Support pour enduit et procédé pour sa fabrication

(30) Priorität: 06.09.1990 DE 9012733 U
(43) Veröffentlichungstag der Anmeldung: 11.03.1992
(73) Patentinhaber: Wiehofsky, Fritz, D-86938 Schondorf (DE)
(72) Erfinder: Wiehofsky, Fritz, D-86938 Schondorf (DE)
(74) Vertreter: Ernicke, Hans-Dieter, Dipl.-Ing.

(56) Entgegenhaltungen:
- AT-B- 374 534
- DE-A- 2 530 393
- DE-U- 8 909 567
- FR-A- 2 358 521
- GB-A- 2 124 293
- US-A- 1 473 497
- US-A- 4 590 731

## Beschreibung

Die Erfindung betrifft einen Putzträger und ein Verfahren zu seiner Herstellung mit den Merkmalen im Oberbegriff des Hauptanspruchs.

Ein solcher Putzträger ist aus der DE-U-89 09 567 bekannt. Er besteht aus einem Gitter und mehreren stangenförmigen und parallel zueinander verlaufenden Abstandshaltern. Die Abstandshalter und das Gitter sind zu einem vorgefertigten Putzträger verbunden. Die Abstandshalter können als Rundschnur aus einem geschlossenporigen formstabilen und elastischen Kunststoffschaum bestehen und können mit dem Gitter verklebt sein. Das Gitter hat eine Bewehrungsfunktion und ist in einem geeigneten Abstand vom Untergrund im Putz eingebetet. Die stangenförmigen Abstandshalter dienen nur zur Distanzierung des Bewehrungsgitters vom Untergrund. Sie haben einen Abstand vom ca. 15 cm und sind über die Breite der Bewehrungsnetze regelmäßig verteilt. Durch ihre lange Stangenform unterbrechen die Abstandshalter die Putzscheibe in mehrere parallele Streifen, die untereinander nur in einem geringen Maß in Verbindung stehen. An diesen Stellen können durch innere Spannungen im Putz Risse entstehen.

Ein ähnlicher Putzträger ist auch aus der Praxis bekannt. Er besteht aus einer Dämmplatte mit mehreren langen geraden Raupenlinien aus einem geschäumten Kunststoff. Die Raupen tragen das aufgelegte Gitter und fungieren als Abstandshalter gegenüber der Dämmplatte. Zum Verlegen des Putzträgers wird die Dämmplatte an der zu verputzenden Wand über Dübel oder dgl. befestigt. Der vorbekannte Putzträger ist an die Dämmplatte gebunden und kann nur mit dieser verlegt werden.

Die US-A-4,590,731 zeigt ein Stütz- und Montagegitter für Fliesen. Die Gitterstruktur wird von gekreuzten Stegen gebildet, die abwechselnd in der Höhe zueinander versetzt sind und an den Schnittpunkten gemeinsam in zylinderische Pfosten übergehen. Die Gitterstruktur ist in sich geschlossen. Die Pfosten haben an den Randbereichen zusätzlich die Funktion formschlüssiger Verbindungsglieder zum benachbarten Gitterelement. Der Mörtel wird auf das mit dem Untergrund verbundene Stützgitter aufgetragen und anschließend mit der Gitteroberseite abgezogen. Die Fliesen werden dann direkt auf das Stützgitter gelegt und kleben auf dem Mörtelbett fest.

Die GB-A-2 124 293 und die FR-A-2 358 521 zeigen Dübel, mit denen ein putzstabilisierendes Gitter auf dem Untergrund befestigt werden kann. Die Dübel und das Gitter werden als Einzelteile geliefert und erst an der Baustelle durch Klipsen oder Stecker mit dem vorher im Untergrund befestigten Dübel verbunden. Die Dübel können mehrere nach außen weisende Arme haben. Teilweise graben sie sich mit diesen Armen im Untergrund ein. Die Dübel sind in einer sehr geringen Zahl vorhanden und bieten dadurch keine merkliche Stutzfunktion für den Putz.

Ein den Putz stabilisierendes Gitter mit punktförmigen Abstandshaltern in Gestalt von zylinderischen Töpfen oder Pyramidenstümpfen offenbaren die US-A-1,473,497 und die GB-A-1,124,849.

Aus der DE-A-25 30 393 ist schließlich noch eine Fassadenverkleidung bekannt, die aus einem Gitter und plattenförmigen Befestigungselementen besteht, die über säulenförmige Abstandshalter und Druckknopfverschlüsse miteinander verbunden werden können.

Es ist daher Aufgabe der vorliegenden Erfindung, einen Putzträger aufzuzeigen, der für beliebige Wände geeignet ist, an keine Dämmplatte gebunden ist und außerdem den Putz besser stützt.

Die Erfindung löst diese Aufgabe mit den Merkmalen im Hauptanspruch.
Der erfindungsgemäße Putzträger besteht aus einem Gitter und einer Vielzahl einzelner Abstandshalter, die mit dem Gitter verbunden sind. Der Putzträger ist selbsttragend und bedarf keiner eigenen Stützplatte. Er kann auf jeder beliebigen Wand und horizontal, vertikal oder schräg verlegt werden. Dies geht außerdem besonders schnell, einfach und kostengünstig vor sich. Der erfindungsgemäße Putzträger kann Bewehrungs- und Stützfunktion für den Putz haben.

Die Abstandshalter sind regelmäßig über das Gitter verteilt und bieten eine gleichmäßig Abstützung für das Gitter. Sie sind außerdem in einer hohen Zahl vorgesehen, die wesentlich größer als die Zahl der Befestigungsstellen ist. Die Abstände zwischen den Abstandshaltern sind relativ klein. Hierdurch üben die Abstandshalter auch eine Stützfunktion für den Putz aus. Unterstützt wird diese Eigenschaft durch die sternförmige Gestaltung der Abstandshalter mit nach außen weisenden Fortsätzen.

Die Sternform der Abstandshalter bietet ferner eine breite Auflage für das Gitter, das beim Auftragen des Putzes nicht unerwünscht nachgibt. Durch die große Zahl und regelmäßige Anordnung der Abstandshalter wird auch ein Nachgeben des Gitters in den Bereichen zwischen den Abstandshaltern vermieden. Je größer die Abmessungen der Abstandshalter sind, desto besser wird die Stützfunktion. Außerdem besteht bei den Abstandshaltern in der bevorzugten Form und Größe nicht die Gefahr von Putzeinschlüssen.

Das Gitter und die Abstandshalter können in ihrer Gestaltung variiert werden. Als Gitter wird jede Art von geeignetem Trägermaterial verstanden, beispielsweise auch Lochbleche, Streckmetalle oder dergleichen. Die Abstandshalter lassen sich in ihrer Form und in der Zahl ihrer Fortsätze abwandeln. Für die Stützfunktion empfiehlt sich die Anordnung von mindestens drei Fortsätzen.
Vorteilhaft für die Stützfunktion ist auch eine regelmäßige Gestaltung und Ausrichtung der Fortsätze, die vorzugsweise gleiche Winkel untereinander aufweisen.

In den bevorzugten Ausführungsformen besitzt jeder Abstandshalter vier um jeweils 90° versetzte Fortsätze. Er kann dabei auf dem Gitter so ausgerichtet sein, daß die Fortsätze mit den Verlegerichtungen des Putzträgers bzw. den Gitterachsen zusammenfallen. Günstiger ist in vielen Fällen jedoch eine schräge Anordnung der Abstandshalter, wobei die Fortsätze vorzugsweise einen Winkel von 45° zu den Verlegerichtungen bzw. Gitterachsen einnehmen. Auf diese Weise bilden die nach oben weisenden benachbarten Fortsätze eine V-förmige Aufnahme, die den Putz auffängt und stützt. Die Aufnahmeform kann auch mit dreiarmigen Abstandshaltern realisiert werden.

Die Befestigung des Putzträgers auf dem Untergrund erfolgt üblicherweise durch Dübel und Schrauben, kann aber auch mittels Haken, Klammern, Nägeln oder dergleichen andere Mittel erfolgen. Zur Stabilisierung des Gitters empfiehlt es sich, die Abstandshalter als Befestigungsstellen heranzuziehen, da sie mit ihren Fortsätzen das Gitter stützen. Die Abstandshalter können dazu ein im wesentlichen ringsförmiges Mittelteil mit einem Dübelloch aufweisen, durch das der Dübel und die Schraube oder ein sonstiges Befestigungselement gesetzt werden.

Die Abstandshalter können getrennt voneinander angeordnet und mit dem Gitter verbunden sein. Für eine besonders kostengünstige Herstellung des Putzträgers empfiehlt es sich, die Abstandshalter in Form einer netzförmigen Matte miteinander zu verbinden und auf dem Gitter zu befestigen. Die Matte läßt sich einfach handhaben und mit dem Gitter verbinden.

Anschließend werden in der einen Ausführungsform die Knotenpunkte des Gitters abgetrennt und entfernt. An diesen Stellen entstehen Freiräume, durch die der Putz sich gleichmäßig verteilen kann, wobei er durch die verbleibenden Fortsätze eine Abstützung erfährt. Die Freiräume dienen ferner als Dübellöcher.

In der zweiten Ausführungsvariante verbleiben die Knotenpunkte. Sie sind dann vorteilhafterweise als verdünnte Verbindungsstege zwischen den Fortsätzen ausgebildet, die den Putz ebenfalls durchtreten lassen. Der Putzträger kann in beiden Varianten in einem kontinuierlichen Verfahren und damit besonders wirtschaftlich hergestellt werden.

Der Abstandshalter besteht in den verschiedenen Ausführungsformen vorzugsweise aus einem elastischen Material und ist beispielsweise als Schäum- oder Spritzteil aus Polyäthylen, Styropor oder Polystyrol hergestellt. Seine Elastizität bringt den Vorteil mit sich, daß der Putzträger gerollt und damit in sehr großen Längen verpackt werden kann. Das Gitter selbst ist durch seine Formgebung meist schon ausreichend elastisch. Diese Eigenschaft kann durch Wahl eines geeigneten Materials, z.B. Glasfasergewebe, noch weiter verbessert werden, wobei das Gitter noch eine ausreichende Stabilität zur Erfüllung der Armierungsfunktion für den Putz hat.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Fig. 1:: eine Draufsicht auf einen Putzträger,
- Fig. 2:: eine vergrößerte Draufsicht auf einen Abstandshalter,
- Fig. 3:: eine Seitenansicht eines auf einer Wand verlegten Putzträgers gem. Pfeil III von Fig. 1,
- Fig. 4:: eine Draufsicht auf einen Putzträger mit netzförmigem Abstandshalter und entfernten Knotenpunkten,
- Fig. 5:: eine vergrößerte Detailansicht der netzförmigen Abstandshalter
- Fig. 6:: eine Herstellvorrichtung in Seitenansicht und
- Fig. 7:: eine ausschnittsweise Draufsicht auf einen Putzträger mit netzförmigem Abstandshalter und verdünnten Knotenpunkten.

In den Zeichnungen ist in verschiedenen Ausführungsformen ein Putzträger (1) dargestellt, der jeweils aus einem Gitter (2) und einer Vielzahl von Abstandshaltern (3) besteht, die gleichmäßig verteilt und mit dem Gitter (2) verbunden sind. Die Verbindung erfolgt vorzugsweise durch Verkleben, kann aber auch auf andere Weise, beispielsweise Anformen bei der Gitterherstellung, geschehen.

Die Abstandshalter (3) distanzieren das Gitter (2) von der Wand (5) und schaffen einen Zwischenraum, in den der Putz (4) einfließen kann. Der Putzträger (1) stützt und armiert damit den Putz (4). Die Höhe der Abstandshalter (3) und damit die Distanz von der Wand (5) richtet sich nach der Art des Putzes (4) und läßt sich variieren. Für Wärmedämmputz ist beispielsweise eine größere Höhe als für einfachen Putz notwendig.

Die Abstandshalter (3) bestehen vorzugsweise aus einem elastischen Material und sind beispielsweise als Schäumteil aus Polyäthylen oder Polystyrol ausgebildet. Sie sind dadurch leicht und graben sich beim Verlegen und Auftragen des Putzes (4) nicht in den Untergrund, insbesondere weiche Dämmplatten, ein. Die Elastizität ist jedoch begrenzt, um die ausreichende Distanzierung des Gitters (2) von der Wand (5) zu gewährleisten. Außerdem lassen die Abstandshalter (3) sich leicht herstellen, für die Ausführungsform von Fig. 1 - 3 beispielsweise in Form eines langen Stranges, von dem sie in der gewünschten Dicke bzw. Höhe abgeschnitten werden.

Das Gitter (2) kann aus Metall oder einem sonstigen geeigneten Material bestehen. Vorteilhaft ist auch ein Gitter (2) in Form eines Glasfasergewebes, das günstige mechanische Eigenschaften aufweist und sich für eine Klebeverbindung der Abstandshalter (3) besonders eignet.

Die Abstandshalter (3) sind auf dem Gitter (2) in einer großen Zahl angeordnet, die wesentlich höher als die Zahl der Befestigungsstellen (6) ist. Die Abstandshalter (3) sind dabei in regelmäßiger Verteilung angeordnet. Vorzugsweise sind sie in fluchtenden horizontalen und vertikalen Reihen ausgerichtet, können aber auch versetzt angeordnet sein. Die Lücken (15) zwischen den Abstandshaltern (3) sind vorzugsweise im wesentlichen gleich groß wie die Abstandshalter (3), d.h. deren Länge und Breite. Die Lücken (15) können auch kleiner als die Abstandshalter (3) sein.

Die Abstandshalter (3) besitzen eine Sternform mit nach außen weisenden Fortsätzen (7). Im bevorzugten Ausführungsbeispiel sind vier Fortsätze (7) angeordnet, die von einem im wesentlichen ringförmigen Mittelteil (9) ausgehend regelmäßig verteilt sind und zwischen sich jeweils einen Winkel von 90° einschließen. Der Abstandshalter (3) kann aber auch drei oder mehr Fortsätze (7) oder eine andere Anordnung und Verteilung von Fortsätzen (7) aufweisen. Ferner kann die Form des Mittelteils (9) variieren.

Das Mittelteil (9) besitzt ein zentrales Dübelloch (10), durch das zur Befestigung des Putzträgers (1) ein Dübel und eine Schraube oder ein sonstiges Befestigungselement gesetzt werden kann. Wie Fig. 1 verdeutlicht, wird nur in einige Abstandshalter (3) ein Dübel (6) gesetzt, die anderen bleiben leer und stützen sowie distanzieren nur das Gitter (2) gegenüber der Wand (5).

Der Putzträger (1) wird an der Wand (5) üblicherweise in horizontalen oder vertikalen Bahnen verlegt. Durch die Elastizität der Abstandshalter (3) und die Nachgiebigkeit des Gitters (3) läßt sich der Putzträger (1) zu Rollen aufwickeln, wodurch große Bahnlängen auf kleinem Raum untergebracht werden können. Andererseits läßt sich der Putzträger (1) hierdurch auch in langen Bahnen verlegen. Durch die Verbindung der Abstandshalter mit dem Gitter geht das Verlegen sehr schnell, einfach und kostengünstig. Der Putzträger (1) wird einfach über die Wand abgerollt und an den gewünschten Stellen befestigt.

Die Verlegung und Befestigung kann je nach Anforderung des Putzes unterschiedlich sein. Für einfachen, dünnen Putz kann der Putzträger (1) freischwimmend verlegt werden. Bei dickerem Wärmedämmputz dient er zur Bewehrung des Putzes (4) und wird mit der Wand (5) verdübelt.

Ein besonderer Vorteil ergibt sich hinsichtlich eines Wärmedämm-Verbundsystems. Hierzu werden Dämmplatten getrennt vom Putzträger auf die Mauer oder Wand geklebt. Anschließend wird der Putzträger verlegt und befestigt, wobei die Dübel und Schrauben durch die Dämmplatten auf die Wand gesetzt werden. Die endgültige Befestigung der Wärmedämmplatten erfolgt damit über den Putzträger. Von besonderen Vorteil ist, daß der Putzträger selbst direkt an der Wand befestigt ist, wodurch die Putzlast unmittelbar auf der Wand abgetragen wird. Dies äußert sich in günstigeren Sicherheitsbeiwerten für die zulässige Zuglast des Wärmedämm-Verbundsystems. Letztendlich schlägt sich das in einer geringeren Zahl von Befestigungsstellen und damit geringeren Kosten nieder.

Die Abstandshalter (3) sind mit ihren Fortsätzen (7) vorzugsweise schräg zu den Verlegerichtungen (12) angeordnet. Üblicherweise fallen die Verlegerichtungen (12) mit den Gitterachsen (11) zusammen, so daß sich die Fortsätze (7) auch schräg zu den Gitterachsen (11) erstrecken. Sie nehmen dabei einen Winkel von 45° zu den Gitterachsen (11) ein. Die Fortsätze (7) sind so groß, daß sie mehrere Gittermaschen übergreifen und abstützen.

Die beiden jeweils benachbarten und an der Wand (5) nach oben gerichteten Fortsätze (7) bilden eine V-förmige Aufnahme (8), die den Putz (4) auffängt und abstützt. Die Abstandshalter (3) sind dabei vorzugsweise alle mit ihren Fortsätzen (7) gleich orientiert. Durch die regelmäßige Anordnung der Abstandshalter (3) und ihre geringen Abstände kann der zähflüssige Putz (4) auch in den horizontalen Lücken (15) nicht abrutschen.

Die Abstandshalter (3) haben im wesentlichen vollwandige Fortsätze (7), die der Stützfunktion entgegenkommen. Ihre Wände können relativ kleine Vertiefungen oder Vorsprünge für eine stärkere Verklammerung des Putzes aufweisen. Die Länge der Fortsätze (7) beträgt vorzugsweise 4 cm oder mehr bei einer Breite von mindestens 1 cm. Die Höhe der Fortsätze (7) kann variieren und richtet sich nach den Erfordernissen des Putzes und der gewünschten Stütz- und Bewehrungsfunktion. Die Abstandshalter (3) können auf jeder Wand verlegt werden, ohne sich einzugraben. Außerdem ist die Auflage- und Verbindungsfläche der Fortsätze (7) für das Gitter (2) ausreichend groß.

Die äußeren Reihen der Abstandshalter (3) sind jeweils mit einem Abstand vom Gitterrand (13) angeordnet. Dieser Abstand ist vorzugsweise so groß wie die Lücken (15). Auf diese Weise entsteht ein Überstand (14), der eine überlappende Verlegung benachbarter Putzträgerbahnen ermöglicht. Damit ergeben sich über alle Bahnen und die gesamte Wand (5) gleichbleibende Abstände der Abstandshalter (3) untereinander. Die überlappende Verlegung des Überstands (14) hat ferner den Vorteil, daß keine Nahtstellen im Putz (4) entstehen, die von außen sichtbar wären.

Fig. 4 - 7 zeigen alternative Formen eines Putzträgers (1) mit einem Gitter (2) und einer Vielzahl von Abstandshaltern (3).

In der Ausführungsform von Fig. 1 - 6 entstehen die einzelnen Abstandshalter (3) erst während der Produktion in einem nachfolgend näher erläuterten kontinuierlichen Herstellungsverfahren.

Anfangs sind die Abstandshalter (3) alle untereinander verbunden und bilden eine Netzform (16). Fig. 4 zeigt diese Netzform (16) in der linken Hälfte der Zeichnung. In der Netzform (16) sind die Fortsätze (7) der Abstandshalter (3) durch die Knotenpunkte (18) miteinander verbunden. Die Netzform (16) bildet eine Matte (17), die in einer langen Bahn zu einer Rolle aufgewickelt ist oder bereits in abgeschnittenen Stücken vorliegt.

Die Netzform (16) hat gleichförmige, vorzugsweise rechteckige oder quadratische Maschen, die größer als die Maschen des Gitters (2) sind. Die Netzform (16) ist mit ihren die Fortsätze (7) bildenden Strängen schräg, vorzugsweise mit einem Winkel von 45° zu den Verlegerichtungen (12) des fertigen Putzträgers (1) und den Gitterachsen (11) ausgerichtet. Beim fertigen Putzträger (1) bilden auch hier die Fortsätze (7) V-förmige Aufnahmen (8) zum Auffangen des Putzes.

Die Netzform (16) bzw. die Matte (17) wird mit dem Gitter (2) verklebt. Klebestellen befinden sich vorzugsweise nur im Bereich der Fortsätze (7), nicht aber an den Knotenpunkten (18). Die Matte (17) wird entsprechend beleimt und an das Gitter (2) aufgelegt.

Am fertigen Putzträger (1) sind die Abstandshalter (3) bzw. deren Fortsätze (7) frei geschnitten. Hierzu werden die Knotenpunkte (18) aus dem Gitter (16) abgetrennt und entfernt. Das Abtrennen kann auf eine beliebige geeignete Weise erfolgen. Im gezeigten Ausführungsbeispiel wird geschnitten. Vorzugsweise werden alle Knotenpunkte (18) entfernt, dies kann alternativ aber auch nur mit einem Teil geschehen. Durch das Abtrennen entstehen Freiräume zwischen den Fortsätzen (7). An diesen Stellen können Dübel oder andere Befestigungselemente für den Putzträger (1) angesetzt werden. Die Freiräume (26) entsprechen insoweit den Dübellöchern (10) beim Ausführungsbeispiel der Figuren 1 bis 3.

Die Abstandshalter (3) bzw. die Netzform (16) bestehen aus Kunststoff, vorzugsweise aus geschäumtem Polystyrol. Die Fortsätze (7) haben dabei im wesentlichen die gleichen Abmessungen und Gestaltungen wie im Ausführungsbeispiel der Figuren 1 bis 3. Ferner ist der vorbeschriebene Überstand (14) zwischen Gitter (2) und Abstandshaltern (3) vorhanden.

Figur 5 zeigt die Gestaltung der Netzform (16) bzw. der Abstandshalter (3) im einzelnen. An den Knotenpunkten (18) sind I-förmige Verbindungsstege (19) angeordnet. An deren Enden (20) schließen die Fortsätze (7) jeweils schräg, vorzugsweise mit einem Winkel von 45°, an. Die Verbindungsstege (19) besitzen im Bereich des Mittelteils (21) eine Einbuchtung (22) und sind mit ihrem Mittelteil (21) längs der Produktionsrichtung (23) des Putzträgers (1) ausgerichtet.

Mit dieser Gestaltung ist es möglich, die Verbindungsstege (19) mit einem ein-dimensionalen Schnitt abzutrennen und so den Freiraum (26) zu schaffen. Alternativ kann auch kreuzweise geschnitten werden. In der bevorzugten Ausführungsform liegt die Schnittrichtung (24) parallel zur Produktionsrichtung (23). Die Verbindungsstege (19) werden durch zwei parallele Schnittlinien (25) abgetrennt, die mit Abstand außerhalb der Einbuchtung (22) verlaufen. Auf diese Weise werden alle vier Enden (20) von den Fortsätzen (7) abgeschnitten. Die Fortsätze (7) erhalten zugleich spitze Enden.

Wie Fig. 6 zeigt, kann der Putzträger (1) in einem kontinuierlichen Verfahren hergestellt werden. Hierzu wird zunächst die Netzform (16) bzw. die Matte (17) unter einer Leimstation (29) durchgeführt, die den Klebstoff auf die Fortsätze (7) aufträgt. Über eine nachfolgende Zuführvorrichtung (30) wird dann das Gitter (2) aufgelegt und mit der Matte (17) verklebt. Anschließend wandern beide gemeinsam durch eine Schneidvorrichtung (27), die sich quer zur Produktionsbahn erstreckt. Sie weist eine Reihe von Schneidwerkzeugen, vorzugweise Messer oder Glühdrähte (28) auf. Deren Zahl und Anordnung richtet sich nach den gewünschten Freiräumen (26). Die Messer oder Glühdrähte (28) sind längs der Produktionsrichtung (23) angeordnet und schneiden in der vorbeschriebenen Weise die Verbindungsstege (19) ab. Diese fallen mangels Verklebung mit dem Gitter (2) in der Schneidvorrichtung (27) oder auf der anschließenden Förderstrecke herunter und können zur Weiterverwertung aufgefangen werden. Damit ist der Putzträger (1) fertig und kann in Rollen aufgewickelt oder zu bedarfsgerechten Stücken abgelängt werden.

Alternativ zur vorbeschriebenen Ausführungsform kann die Matte (17) auch auf das Gitter (2) aufgelegt werden. Die abgetrennten Verbindungsstege (19) werden dann abgesaugt oder auf andere Weise entfernt.

In Fig. 7 ist eine weitere Variante des Putzträgers (1) im Ausschnitt dargestellt. Auch hier sind die Abstandshalter (3) zu einer Netzform (16) bzw. zu einer Matte (17) miteinander verbunden. Die Knotenpunkte (18) bleiben jedoch erhalten und sind als verdünnte Verbindungsstege (31) zwischen den Fortsätzen (7) ausgebildet.

Vorzugsweise ist die Höhe der Verbindungsstege (31) niedriger als bei den angrenzenden Fortsätzen (7). Hierdurch kann der Putz zwischen die Fortsätze (7) treten und über oder unter die Verbindungsstege (31) fließen. Zusätzlich können die Verbindungsstege (31) auch schmäler als die Fortsätze (7) sein.

Die Verbindungsstege (31) können eine einfache X-Form haben. Die Dübel oder Nägel werden dann neben die Verbindungsstege (31) gesetzt. Alternativ können die Verbindungsstege (31) in der Mitte auch ein ringförmiges Mittelteil (9) mit einem Dübelloch (10) entsprechend Fig. 2 aufweisen. Es sind auch Kombinationen möglich. Fig. 7 zeigt verschiedene Varianten der Steggestaltung in der Draufsicht und in einer kleinen abgebrochenen Seitenansicht eines Knotenpunktes.

Die Matte (17) kann als Spritzteil aus Kunststoff ausgebildet sein. Sie wird mit dem Gitter (2) verklebt, das wahlweise auf die Vorder- oder Rückseite der Matte (17) aufgelegt wird. Dies ist die einfachste und schnellste Herstellungsform, da keine zusätzlichen Bearbeitungsvorgänge anfallen. Die Verbindung von Gitter (2) und Matte (17) kann je nach Bahnenlänge kontinuierlich erfolgen.

### BEZUGSZEICHENLISTE

- 1: Putzträger
- 2: Gitter
- 3: Abstandshalter
- 4: Putz
- 5: Wand
- 6: Befestigungsstelle, Dübel
- 7: Fortsatz, Arm
- 8: Aufnahme
- 9: Mittelteil, Ring
- 10: Dübelloch
- 11: Gitterachse
- 12: Verlegerichtung
- 13: Gitterrand
- 14: Überstand
- 15: Lücke
- 16: Netzform
- 17: Matte
- 18: Knotenpunkt
- 19: Verbindungssteg, I-förmig
- 20: Ende
- 21: Mittelteil
- 22: Einbuchtung
- 23: Produktionsrichtung
- 24: Schnittrichtung
- 25: Schnittlinie
- 26: Freiraum
- 27: Schneidvorrichtung
- 28: Messer, Glühdraht
- 29: Leimstation
- 30: Zuführvorrichtung
- 31: Verbindungssteg, X-förmig

## Patentansprüche

1. Putzträger, insbesondere für ein Wärmedämmverbund-System mit Dämmplatten, bestehend aus einem Gitter (2) mit einer Vielzahl von regelmäßig Verteilten Abstandshaltern (3), die mit dem Gitter (2) verbunden sind, wobei das Gitter (2) und die Abstandshalter (3) einen vorgefertigten Putzträger (1) bilden, der den Putz stützt und amiert, **dadurch** **gekennzeichnet**, daß die Abstandshalter (3) mit sternförmig ausgerichteten Fortsätzen (7) gestaltet sind, wobei die Fortsätze (7) im wesentlichen V-förmige Aufnahmen (8) zum Auffangen des Putzes bilden, und daß zwischen den Fortsätzen (7) benachbarter Abstandshalter (3) Lücken (15) und/oder Freiräume (26) für den Durchtritt des Putzes vorgesehen sind.

2. Putzträger nach Anspruch 1, dadurch **gekennzeichnet**, daß die Fortsätze (7) aus einem elastischen Material bestehen.

3. Putzträger nach Anspruch 1 oder 2, dadurch **gekennzeichnet**, daß der Putzträger (1) durch einsetzbare Befestigungselemente, wie Dübel (6) auf dem Untergrund befestigbar ist, wobei die Abstandshalter (3) in einer Zahl angeordnet sind, die höher als die Zahl der Besfestigungsstellen ist.

4. Putzträger nach Anspruch 1 oder einem der folgenden, dadurch **gekennzeichnet**, daß der Putzträger (1) an den Befestigungsstellen (6) durch die Dämmplatte(n) hindurch direkt an der Wand (5) befestigt ist.

5. Putzträger nach Anspruch 1 oder einem der folgenden, dadurch **gekennzeichnet**, daß die Abstandshalter (3) mit ihren Fortsätzen (7) schräg zur Verlegerichtung (12) ausgerichtet sind.

6. Putzträger nach Anspruch 1 oder einem der folgenden, dadurch **gekennzeichnet**, daß die Fortsätze (7) der Abstandshalter (3) miteinander eine regelmäßige Netzform (16) mit entfernten oder verdünnten Knotenpunkten (18) bilden.

7. Putzträger nach Anspruch 6, dadurch **gekennzeichnet**, daß die Abstandshalter (3) zumindest im Ausgangsstadium zusammenhängend als netzförmige Matte (17) ausgebildet sind.

8. Putzträger nach Anspruch 1 oder einem der folgenden, dadurch **gekennzeichnet**, daß die Abstandshalter (3) und ein im wesentlichen ringförmiges Mittelteil (9) mit einem Dübelloch (10) aufweisen.

9. Putzträger nach Anspruch 1 oder einem der folgenden, dadurch **gekennzeichnet**, daß die Lücken (15) zwischen den Abstandshaltern (3) im wesentlichen die gleiche oder eine kleinere Größe wie die Abstandshalter (3) aufweisen.

10. Putzträger nach Anspruch 1 oder einem der folgenden, dadurch **gekennzeichnet**, daß das Gitter (2) aus einem elastischen Material besteht.

11. Putzträger nach Anspruch 10, dadurch **gekennzeichnet**, daß der Putzträger (1) zu einer Rolle aufwickelbar ist.

12. Putzträger nach Anspruch 1 oder einem der folgenden, dadurch **gekennzeichnet**, daß die Abstandshalter (3) mit Abstand vom Gitterrand (13) angeordnet sind.

13. Putzträger nach Anspruch 1 oder einem der folgenden, dadurch **gekennzeichnet**, daß die Fortsätze (7) im wesentlichen vollwandig ausgebildet sind.

14. Putzträger nach Anspruch 1 oder einem der folgenden, dadurch **gekennzeichnet**, daß das Gitter (2) als Glasfasermatte ausgebildet ist.

15. Verfahren zur Herstellung eines Putzträgers, bestehend aus einem Gitter (2) und einer Vielzahl von regelmäßig verteilten Abstandshaltern (3), die mit dem Gitter (2) verbunden werden, dadurch **gekennzeichnet**, daß die Abstandshalter (3) mit sternförmig ausgerichteten Fortsätzen (7) zusammenhängend zu einer netzförmigen Matte (17) verbunden werden, wobei die Knotenpunkte (18) der Matte (17) als verdünnte Stege (31) zur Bildung von Freiräumen (26) ausgeformt sind, und daß dann die netzförmige Matte (17) mit dem Gitter (2) verbunden wird.

16. Verfahren zur Herstellung eines Putzträgers, bestehend aus einem Gitter (2) und einer Vielzahl von regelmäßig verteilten Abstandshaltern (3), die mit dem Gitter (2) verbunden werden, dadurch **gekennzeichnet**, daß die Abstandshalter (3) mit sternförmig ausgerichteten Fortsätzen (7) zusammenhängend zu einer netzförmigen Matte (17) verbunden werden, die dann mit dem Gitter (2) verbunden wird, und daß anschließend die Knotenpunkte (18) der Matte (17) abgetrennt und entfernt werden.

17. Verfahren nach Anspruch 15 oder 16, dadurch **gekennzeichnet**, daß die Matte (17) mit dem Gitter (2) verklebt wird.

18. Verfahren nach Anspruch 17, dadurch **gekennzeichnet**, daß an den Knotenpunkten (18) keine Verklebung erfolgt.

19. Verfahren nach Anspruch 17, dadurch **gekennzeichnet**, daß die Knotenpunkte (18) in einer Schnittrichtung (24) abgetrennt werden.

20. Verfahren nach Anspruch 19, dadurch **gekennzeichnet**, daß die I-förmigen Verbindungsstege (19) an den Fortsatzenden (20) durch zwei parallele Schnittlinien (25) von den Fortsätzen (7) abgetrennt werden.

21. Verfahren nach Anspruch 19 oder 20, dadurch **gekennzeichnet**, daß die Schnittrichtung (24) in Produktionsrichtung (23) verläuft.

## Claims

1. Plaster support, in particular for a thermally insulating composite system having insulating plates, comprising a grid (2) having a plurality of regularly distributed spacers (3) which are connected to the grid (2), the grid (2) and the spacers (3) forming a prefabricated plaster support (1) which supports and reinforces the plaster, characterized in that the spacers (3) are constructed by extension pieces (7) laid out in the shape of a star, the extension pieces (7) forming substantially V-shaped receivers (8) for taking up the plaster, and in that there are provided between the extension pieces (7) of adjacent spacers (3) gaps (15) and/or free spaces (26) for the plaster to pass through.

2. Plaster support according to Claim 1, characterized in that the extension pieces (7) are of a resilient material.

3. Plaster support according to Claim 1 or 2, characterized in that the plaster support (1) can be secured to the substrate by insertable securing elements, such as plugs (6), the spacers (3) being provided in a number which is greater than the number of the securing points.

4. Plaster support according to Claim 1 or one of the subsequent claims, characterized in that the plaster support (1) is secured directly to the wall (5) at the securing points (6) through the insulating plate(s).

5. Plaster support according to Claim 1 or one of the subsequent claims, characterized in that the spacers (3) are disposed by means of their extension pieces (7) obliquely to the direction of laying (12).

6. Plaster support according to Claim 1 or one of the subsequent claims, characterized in that the extension pieces (7) of the spacers (3) form with one another a regular net shape (16) with the node points (18) removed or narrowed.

7. Plaster support according to Claim 6, characterized in that the spacers (3) are constructed, at least in the initial stage, cohesively as a net-shaped mat (17).

8. Plaster support according to Claim 1 or one of the subsequent claims, characterized in that the spacers (3) have and a substantially annular centre part (9) with a plug hole (10).

9. Plaster support according to Claim 1 or one of the subsequent claims, characterized in that the gaps (15) between the spacers (3) have substantially the same or a smaller size than the spacers (3).

10. Plaster support according to Claim 1 or one of the subsequent claims, characterized in that the grid (2) is of a resilient material.

11. Plaster support according to Claim 10, characterized in that the plaster support (1) can be rolled up into a roll.

12. Plaster support according to Claim 1 or one of the subsequent claims, characterized in that the spacers (3) are arranged at a spacing from the grid edge (13).

13. Plaster support according to Claim 1 or one of the subsequent claims, characterized in that the extension pieces (7) are constructed to be substantially solid-walled.

14. Plaster support according to Claim 1 or one of the subsequent claims, characterized in that the grid (2) is constructed as a glass fibre mat.

15. Process for producing a plaster support, comprising a grid (2) and a plurality of regularly distributed spacers (3) which are connected to the grid (2), characterized in that the spacers (3), having extension pieces (7) laid out in a star shape, are connected coherently to form a net-shaped mat (17), the node points (18) of the mat (17) being shaped as narrowed webs (31) to form free spaces (26), and in that the net-shaped mat (17) is then connected to the grid (2).

16. Process for producing a plaster support, comprising a grid (2) and a plurality of regularly distributed spacers (3) which are connected to the grid (2), characterized in that the spacers (3), having extension pieces (7) laid out in the shape of a star, are connected coherently to form a net-shaped mat (17) which is then connected to the grid (2), and in that subsequently the node points (18) of the mat (17) are severed and removed.

17. Process according to Claim 15 or 16, characterized in that the mat (17) is connected to the grid (2) by adhesion.

18. Process according to Claim 17, characterized in that no adhesion takes place at the node points (18).

19. Process according to Claim 17, characterized in that the node points (18) are severed in a cutting direction (24).

20. Process according to Claim 19, characterized in that the I-shaped connection webs (19) at the extension piece ends (20) are severed from the extension pieces (7) by two parallel cutting lines (25).

21. Process according to Claim 19 or 20, characterized in that the direction of cutting (24) runs in the direction of production (23).

## Revendications

1. Lattis, destiné notamment à un système composite d'isolation thermique comportant des panneaux isolants, constitué d'un treillis (2), ayant une pluralité d'entretoises (3) qui sont réparties régulièrement, et qui sont reliés au treillis (2), le treillis (2) et les entretoises (3) formant un lattis (1) préfabriqué, qui soutient et arme l'enduit, caractérisé en ce que les entretoises (3) ont une forme comportant des prolongements (7) disposés en étoile, les prolongements (7) formant des éléments de réception (8) sensiblement en forme de V destinés a recevoir l'enduit et, il est prévu, entre les prolongements (7) d'entretoises (3) voisines, des parties (15) qui en sont dépourvu et/ou des espaces libres (26) destinés au passage de l'enduit.

2. Lattis selon la revendication 1, caractérisé en ce que les prologements (7) sont en un matériau élastique.

3. Lattis selon la revendication 1 ou 2, caractérisé en ce que le lattis (1) peut être fixé sur le support par des éléments de fixation susceptibles d'être insérés, tels que des chevilles (6), le nombre des entretoises (3) étant supérieur à celui des points de fixation.

4. Lattis selon la revendication 1 ou l'une des revendications suivantes, caractérisé en ce que, aux points de fixation (6), le lattis (1) est fixé directement sur le mur (5), à travers 1 panneau isolant (ou les panneaux isolants).

5. Lattis selon la revendication 1 ou l'une des revendications suivantes, caractérisé en ce que les entretoises (3) avec leurs prolongements (7) sont orientés obliquement par rapport à la direction de pose (12).

6. Lattis selon la revendication 1 ou l'une des revendications suivantes, caractérisé en ce que les prolongements des entretoises (3) forment ensemble un réseau (16) régulier comportant des points nodaux (18) amincis ou dont on a enlevé de la matière.

7. Lattis selon la revendication 6, caractérisé en ce que les entretoises (3) sont conformées, au moins au stade initial, d'un seul tenant sous forme d'un filet (17).

8. Lattis selon la revendication 1 ou l'une des revendications suivantes, caractérisé en ce que les entretoises (3) comportent une pièce (9) médiane sensiblement annulaire comportant un trou (10) pour cheville.

9. Lattis selon la revendication 1 ou l'une des revendications suivantes, caractérisé en ce que les parties (15) entre les entretoises (3) ont sensiblement la même dimension que les entretoises, ou une dimension plus petite.

10. Lattis selon la revendication 1 ou l'une des revendications suivantes, caractérisé en ce que le treillis (2) est en une matière élastique.

11. Lattis selon la revendication 10, caractérisé en ce que le lattis (1) peut être enroulé en un rouleau.

12. Lattis selon la revendication 1 ou l'une des revendications suivantes, caractérisé en ce que les entretoises (3) sont à distance du bord (13) du treillis.

13. Lattis selon la revendication 1 ou l'une des revendications suivantes, caractérisé en ce que les prolongements (7) ont des parois sensiblement pleines.

14. Lattis selon la revendication 1 ou l'une des revendications suivantes, caractérisé en ce que le treillis (2) est un mat de fibres de verre.

15. Procédé de fabrication d'un lattis, constitué d'un treillis (2) et d'une pluralité d'entretoises (3) qui sont réparties régulièrement et qui sont reliées au treillis (2), caractérisé en ce qu'on relie entre elles d'un seul tenant les entretoises (3) ayant des prolongements (7) orientés en étoile en constituant une nappe (17) en forme de filet, on met les points nodaux (18) de la nappe (17) sous la forme de barrettes (31) amincies en vue de former des espaces libres (26) et on relie la nappe (17) en forme de filet au treillis (2).

16. Procédé de fabrication d'un lattis, constitué d'un treillis (2) et d'entretoises qui sont réparties régulièrement et qui sont reliées au treillis, caractérisé en ce qu'on relie les entretoises (3), ayant des prolongements (7) orientés en forme d'étoile, d'un seul tenant, en constituant une nappe (17) en forme de filet, que l'on relie ensuite au treillis (2) et ensuite on sépare et on enlève les points nodaux (18) de la nappe (17).

17. Procédé selon la revendication 15 ou 16, caractérisé en ce qu'on colle la nappe (17) au treillis (2).

18. Procédé selon la revendication 17, caractérisé en ce qu'on n'effectue pas de collage aux points nodaux (18).

19. Procédé selon la revendication 17, caractérisé en ce qu'on sépare les points nodaux (18) dans une direction de coupe (24).

20. Procédé selon la revendication 19, caractérisé en ce qu'on sépare des prolongements (7) les barrettes de liaison (19) en forme de I aux extrémités (20) des prolongements par deux lignes (25) de coupe parallèles.

21. Procédé selon la revendication 19 ou 20, caractérisé en ce que la direction de coupe (24) est dans la direction de production (23).
